# EUROPÄISCHE PATENTSCHRIFT

(11) **EP 0 955 107 B1**
(45) Veröffentlichungstag und Bekanntmachung des Hinweises auf die Patenterteilung: **04.12.2002**
(21) Anmeldenummer: 99108220.7
(22) Anmeldetag: 27.04.1999
(51) Int. Cl.: B21D 41/04

(54) **Verfahren zum Umformen eines Ausgangsrohrs mit kreisrundem Querschnitt in ein U-förmiges Profil und Vorrichtung zur Durchführung des Verfahrens**
Mehod of deforming a circular shaped tube in a U-shaped profile and apparatus for executing this method
Procédé de déformation d'un tube de départ à section circulaire dans un profilé en forme de U et dispositif pour la réalisation dudit procédé

(30) Priorität: 07.05.1998 DE 19820415
(43) Veröffentlichungstag der Anmeldung: 10.11.1999
(73) Patentinhaber: BENTELER AG, D-33104 Paderborn (DE)
(72) Erfinder: HANSEN, Rainer Dipl.-Ing., 33106 Paderborn (DE); WECKER, Georg, 33106 Paderborn (DE)
(74) Vertreter: Bockermann, Rolf, Dipl.-Ing.

(56) Entgegenhaltungen:
- EP-A- 0 361 133
- FR-A- 2 413 945
- US-A- 1 994 725
- US-A- 3 228 228
- US-A- 4 231 246

## Beschreibung

Aus im Querschnitt kreisrunden Ausgangsrohren durch einen spanlosen Umformprozess erzeugte U-förmige Profile werden z.B. Querlenker für Pkw-Hinterachsen gefertigt.

Bei dem bislang durchgeführten Umformprozess wird ein Ausgangsrohr auf die Kanten einer offenen Matrize gelegt, die eine der Außenkontur des U-förmigen Profils entsprechende Innenkontur besitzt. Hierbei ist das Öffnungsmaß an der Mündung der Matrize grundsätzlich kleiner als der Durchmesser des Ausgangsrohrs. Mit einer leistenartigen Patrize, die eine konvex gekrümmte Kuppe aufweist, wird dann von der der Matrize gegenüberliegenden Seite aus das Ausgangsrohr eingedrückt. Die Patrize besitzt eine äußere Kontur, die der Innenkontur des Profils entspricht.

Im Hinblick auf den Sachverhalt, dass das Öffnungsmaß der Matrize grundsätzlich kleiner ist als der Durchmesser des Ausgangsrohrs muss im bekannten Fall beim Umformen im allgemeinen ca. ein Drittel des Rohrhalbmessers über die Kanten der Matrize gezogen werden. Dabei entsteht unmittelbar vor der Endposition der Patrize eine Situation für die sogenannten Ohrumschläge derart, dass aufgrund von sich einstellenden Widerstandsmomenten an den Ohrumschlägen das jeweils unten liegende Material auf der Innenseite gestreckt wird. Diese Streckung kommt insbesondere dadurch zustande, dass durch das Zusammenfahren von Patrize und Matrize das Material in dem auf beiden Seiten zur Verfügung stehenden Spalt zwischen Patrize und Matrize durch hohe Reibung an den Wänden von Patrize und Matrize in der Gleit- und Rollbewegung behindert wird. Diese Streckung erfolgt immer quer zur Walzrichtung des Metalls, aus dem ein Ausgangsrohr hergestellt wurde, so dass die mechanisch technologischen Kennwerte im Vergleich zu denen in Längsrichtung deutlich eingeschränkt sind. Je nach den mechanischen Kennwerten liegt dadurch die maximale plastische Querdehnung im Grenzbereich der tatsächlich auftretenden Dehnwerte.

Bei Oberflächenrauhigkeiten, die insbesondere bei aus warmgewalzten Einsatzblechen gefertigten Ausgangsrohren relativ groß sind, kann mithin im oberen Grenzbereich der Rauhigkeitswerte eine kritische Anrisssituation entstehen.

Der Erfindung liegt ausgehend vom Stand der Technik die Aufgabe zugrunde, ein Verfahren zum Umformen eines Ausgangsrohrs mit kreisrundem Querschnitt in ein U-förmiges Profil sowie eine Vorrichtung zur Durchführung des Verfahrens bereitzustellen, gemäß welchen eine erhebliche Reduzierung der Querbeanspruchung des Materials erzielt wird und dadurch die Fertigung wirtschaftlicher gestaltet werden kann.

Was die Lösung des grundsätzlichen verfahrensmäßigen Teils der Aufgabe anlangt, so wird diese in den Merkmalen des Anspruchs 1 erblickt.

Danach wird zunächst das an den Stirnenden durch Formdorne positionierte Ausgangsrohr mit einer Umfangshälfte an einem Widerlager mindestens bereichsweise abgestützt. Unter mindestens bereichsweise wird eine Abstützung verstanden, bei welcher die Auflage des Ausgangsrohrs auf einander gegenüberliegenden Längskanten vermieden und das Ausgangsrohr gewissermaßen in eine schalenartige Aufnahme gelegt wird. Anschließend wird die leistenartige Patrize gegen das Ausgangsrohr gefahren und dieses dann von der dem Widerlager gegenüberliegenden Seite aus mittels der Patrize U-förmig eingedrückt. Dieser Eindrückvorgang erfolgt so lange, bis die von der Patrize belastete Umfangshälfte des Ausgangsrohrs über ihre Innenfläche mit der Innenfläche der am Widerlager abgestützten Umfangshälfte in Kontakt gelangt.

Bei diesem Verfahrensschritt wird das Ausgangsrohr durch die Patrize zunächst etwas oval gedrückt. Beim weiteren Verlagern der Patrize fällt das Ausgangsrohr unter der Patrize ein, bis in der Endposition der Patrize der insbesondere linienförmige Kontakt der Innenflächen erfolgt. Durch die besondere Einbettung des Ausgangsrohrs im Widerlager haben die Ohrumschläge neben der Patrize relativ groß geführte Schleifen. Hierdurch wird eine übermäßig enge Einformung des Rohrmaterials vermieden, wobei die hauptsächliche Querbeanspruchung des Materials gravierend vermindert wird.

Wichtig ist bei diesem Verformungsschritt, dass das Ausgangsrohr als solches in seiner Lage verbleibt, was mit Hilfe der in den Stirnenden positionierten Formdorne gewährleistet wird. Hier behält das Ausgangsrohr auch seinen ursprünglichen Querschnitt bei.

Im zweiten Umformschritt werden dann die Patrize und eine Matrize mit einer der Außenkontur des herzustellenden U-förmigen Profils entsprechenden Innenkontur relativ zueinander verlagert. Diese Verlagerung von Patrize und Matrize erfolgt so lange, bis die Innenfläche der von der Patrize belasteten Umfangshälfte an der Innenfläche der sich in der Innenkontur der Matrize abstützenden Umfangshälfte formschlüssig zur Anlage gelangt. Lediglich die beiden Ohrumschläge bilden nach wie vor Schleifen in der geringsten Größe.

Wichtig ist in diesem Zusammenhang, dass das Formen der Ohrumschläge ohne Reibung erfolgt, da diese keinen Kontakt mit den Werkzeugen haben. Ihre rollende Erzeugung verläuft ungestört ab.

Soweit erforderlich ist es gemäß Anspruch 2 möglich, dass das U-förmige Profil einer Kalibrierung unterworfen wird. Dies kann je nach Kontur und Funktionalität des gefertigten Profils durchgeführt werden. Hiermit ist eine weitere erhebliche Reduzierung der Querbeanspruchung des Materials verbunden.

Eine vorteilhafte Ausführungsform des erfindungsgemäßen Verfahrens besteht in den Merkmalen des Anspruchs 3. Danach wird das Ausgangsrohr mit einer kleiner als 180° bemessenen Umfangshälfte an einem kreisabschnittsförmig gemuldeten einteiligen Widerlager abgestützt. Dies ist mit dem Vorteil verbunden, dass die Ohrumschläge sich zunächst mit relativ großen Schleifen ausbilden können.

Anschließend wird die Patrize gegen das Ausgangsrohr verlagert und dieses U-förmig eingedrückt, bis der Kontakt der Innenflächen erfolgt.

Im Anschluss daran wird das Widerlager mit der Mulde durch eine Matrize mit einer U-förmigen Innenkontur ersetzt, die der Außenkontur des U-Profils entspricht. Dann werden Patrize und Matrize relativ zueinander verlagert, bis dass mit Ausnahme der Ohrumschläge die Innenfläche der von der Patrize belasteten Umfangshälfte an der Innenfläche der in der Matrize liegenden Umfangshälfte formschlüssig zur Anlage kommt.

Eine weitere vorteilhafte Ausführungsform des erfindungsgemäßen Verfahrens wird in den Merkmalen des Anspruchs 4 erblickt. Danach wird als Widerlager eine dreiteilige Matrize eingesetzt, die zugleich im zweiten Umformschritt die Außenkontur des Profils festlegt.

Im ersten Umformschritt wird das Ausgangsrohr über drei um etwa 90° zueinander versetzte Bereiche einer Umfangshälfte an der Matrize abgestützt und die der Matrize gegenüberliegende Umfangshälfte durch die Patrize U-förmig eingedrückt, bis die Innenflächen linienförmig in Kontakt treten. Nunmehr werden alle Teile der Matrize und die Patrize relativ zueinander verlagert und hierbei das U-förmige Profil erzeugt.

Im zweiten Verformungsschritt wird die Rohrwandung von den Formbacken seitlich an die Kontur der Patrize gedrückt, wobei nur eine minimale Relativbewegung zwischen den seitlichen Formbacken und dem eingedrückten Ausgangsrohr auftritt. Die schleifenförmigen Ohrumschläge unterliegen hierbei einem weichen Abrollprozess, da die Rollradien großzügig festgelegt werden können. Im Hinblick auf den Sachverhalt, dass die Ohrumschläge am Profil keinen Kontakt mit den Werkzeugen haben, entsteht auch keine Reibung. Das Rollen läuft ungestört ab.

Da das Rollen vom ersten Kontakt der Patrize mit dem Ausgangsrohr bis zum verformenden Einsatz der seitlichen Formbacken unbehindert abläuft, tritt bis dahin keine Wandschwächung auf. Zum Zeitpunkt des Einsatzes der Formbacken ist die Kontur des Profils so fertiggestellt, dass ein vertikales Ziehen an den innen liegenden Übergängen zu den Ohrumschlägen nicht eintritt. Bei der Relativverlagerung von Patrize und Matrize wird der Rollradius dann kontinuierlich verkleinert, erreicht aber seine enge Endkontur erst, nachdem die Innenflächen formschlüssig aneinander liegen.

Entsprechend den Merkmalen des Anspruchs 5 können alle erforderlichen oder gewünschten Verprägungen in der Endposition der Patrize mittels Ziehkissen oder anderer Werkzeugtechniken in das Profil eingebracht werden.

Die gegenständliche Lösung der der Erfindung zugrundeliegenden Aufgabe wird entsprechend einer ersten Ausführungsform in den Merkmalen des Anspruchs 6 gesehen. Danach sind einer leistenartigen Patrize mit konvex gekrümmter Kuppe einerseits ein Widerlager mit einer kreisabschnittsförmigen Mulde und andererseits eine Matrize mit U-förmiger Innenkontur sowie bogenförmig divergierenden Mündungsabschnitten austauschbar sowie relativ verlagerbar gegenüberliegend zugeordnet.

Die sich nicht über den gesamten Durchmesser des Ausgangsrohrs erstreckende Mulde erlaubt es, dass im ersten Umformschritt das Ausgangsrohr eine Ovalität annehmen und sich hierbei die seitlichen Ohrumschläge mit großzügigen Schleifen langsam ausbilden können. Anschließend wird die Patrize zurückverlagert und das Widerlager durch eine Matrize mit U-förmiger Innenkontur und bogenförmig divergierenden Mündungsabschnitten ersetzt. Wenn dann das U-förmig eingedrückte Ausgangsrohr in die Matrize gelegt und anschließend die Patrize oder die Matrize verlagert bzw. beide Teile gegeneinander verlagert werden, gleitet das vorgeformte Profil in die U-förmige Innenkontur der Matrize, bis letzten Endes bis auf die Ohrumschläge die Innenfläche der von der Patrize belasteten Umfangshälfte an der Innenfläche der in der Matrize liegenden Umfangshälfte satt anliegt. Gemuldete Vertiefungen in der Matrize bzw. der Patrize sorgen dafür, dass bei ihrer Formung die Ohrumschläge keinen Zwängungen unterworfen werden.

Im Anspruch 7 ist eine Variante einer erfindungsgemäßen Vorrichtung beschrieben. Danach ist einer leistenartigen Patrize mit konvex gekrümmter Kuppe eine auch die Funktion eines Widerlagers wahrnehmende dreiteilige Matrize relativ verlagerbar gegenüberliegend zugeordnet. Die Matrize setzt sich aus einer der Patrize frontal gegenüberliegenden Stützbacke und aus sich an einem die Patrize tragenden Gegenlager abstützenden seitlichen Formbacken zusammen. Die Formbacken weisen die seitlichen Außenkonturen des späteren Profils auf, während die Stützbacke den bogenförmigen Bereich zwischen den Schenkeln des Profils formt. Auch die Patrize besitzt muldenartige Vertiefungen für die seitlichen Ohrumschläge.

Bevorzugt ist nach Anspruch 8 die Stützbacke dachförmig gestaltet und ihre Kuppe ist mit einer bogenförmigen Mulde versehen. Die Kontur der Mulde entspricht der Krümmung des bogenförmigen Abschnitts des Profils.

Zweckmäßig ist es gemäß Anspruch 9, wenn die seitlichen Formbacken mit sich an dachförmigen Schrägflächen der Stützbacke und an divergierenden Innenflächen des Gegenlagers abstützenden Schrägflächen versehen sind. Hierdurch wird der in der Regel zweistufige Umformvorgang sicher gewährleistet. Gegebenenfalls kann der gesamte Umformprozess auch nur in einem einzigen Umformschritt durchgezogen werden.

Die Erfindung ist nachfolgend anhand von in den Zeichnungen dargestellten Ausführungsbeispielen näher erläutert.

Es zeigen:
- Figur 1: im vertikalen schematischen Querschnitt eine Vorrichtung zur Umformung eines kreisrunden Ausgangsrohrs zu einem U-förmigen Profil vor der Umformung;
- Figur 2: die Vorrichtung der Figur 1 am Ende eines ersten Umformschritts;
- Figur 3: die Vorrichtung der Figur 1 während der Umformung und nach einem zweiten Umformschritt;
- Figur 4: im vertikalen schematischen Querschnitt eine weitere Ausführungsform einer Vorrichtung zur Umformung eines kreisrunden Ausgangsrohrs zu einem U-förmigen Profil vor der Umformung und
- Figur 5: die Vorrichtung der Figur 4 nach der Umformung.

Mit 1 ist in der Figur 1 ein Ausgangsrohr aus Stahl bezeichnet, welches einen kreisrunden Querschnitt aufweist und in ein U-förmiges Profil 2 gemäß Figur 3 verformt werden soll.

Dazu wird das Ausgangsrohr 1 zunächst gemäß Figur 1 mit einer Umfangshälfte 3 in ein kreisabschnittsförmig gemuldetes einteiliges Widerlager 4 gelegt. Die Mulde 7 ist kleiner als 180° bemessen. Die Rohrachse 5 liegt dadurch mit Abstand oberhalb der Mündungskanten 6 der Mulde 7. Die Distanz zwischen den Mündungskanten 6 ist kleiner als der Durchmesser des Ausgangsrohrs 1.

Endseitig wird das Ausgangsrohr 1 in nicht näher dargestellter Weise durch in den Stirnenden positionierte Formdorne in der in Figur 1 gezeichneten Lage gehalten.

Oberhalb des Widerlagers 4 befindet sich eine leistenförmige Patrize 8 mit einer konvex gekrümmten Kuppe 9. Die Kontur der Patrize 8 entspricht der Innenkontur des herzustellenden Profils 2.

Durch Verlagerung der Patrize 8 in Richtung auf das Widerlager 4 wird gemäß Figur 2 die der Patrize 8 zugewandte Umfangshälfte 10 des Ausgangsrohrs 1 U-förmig eingedrückt, bis dass die Innenfläche 11 dieser Umfangshälfte 10 die Innenfläche 12 der in der Mulde 7 liegenden Umfangshälfte 3 linienförmig kontaktiert. Hierbei bilden sich zwängungsfrei oberhalb des Widerlagers 4 und seitlich der Patrize 8 schleifenförmige Ohrumschläge 13 aus.

Danach wird die Patrize 8 wieder vom Widerlager 4 weg verlagert und das Widerlager 4 durch eine aus der Figur 3 erkennbare Matrize 14 mit einer an die gewünschte Außenkontur des Profils 2 angepassten U-förmigen Innenkontur 15 ersetzt. Dann wird das gemäß Figur 2 eingedrückte Ausgangsrohr 16 an den bogenförmig divergierenden Mündungsabschnitten 17 der Innenkontur 15 der Matrize 14 plaziert. Anschließend werden Patrize 8 und Matrize 14 zueinander relativverlagert. Dabei wird dann das U-förmige Profil 2 erzeugt. Da dieses Profil 2 seitliche schleifenförmige Ohrumschläge 13 aufweist, weisen sowohl die Innenkontur 15 der Matrize 14 als auch die Oberfläche 18 der Patrize 8 an die Ohrumschläge 13 angepasste muldenförmige Vertiefungen 19, 20 auf.

In den Figuren 4 und 5 ist eine Vorrichtung zur Umformung eines im Querschnitt kreisrunden Ausgangsrohrs 1 aus Stahl zu einem U-förmigen Profil 2 dargestellt, welche eine dreiteilige Matrize 21 aufweist, die auch eine Widerlagerfunktion wahrnimmt.

Die Matrize 21 setzt sich aus einer mittigen Stützbacke 22 sowie aus zwei seitlichen Formbacken 23 zusammen. Die Stützbacke 22 ist dachförmig gestaltet mit gleich abfallenden Schrägflächen 24 und einer bogenförmigen Mulde 25 in der Kuppe 26. Auf den Schrägflächen 24 stützen sich Schrägflächen 27 der Formbacken 23 ab, die sich andererseits mit schrägen Außenflächen 28 an divergierenden Innenflächen 29 eines auch eine leistenartige Patrize 8 tragenden Gegenlagers 30 abstützen. Die Innenseiten 31 der Formbacken 23 sind an die Außenkontur der Schenkel 32 des U-förmigen Profils angepasst. Die Mulde 25 in der Stützbacke 23 ist an die Kontur des bogenförmigen Abschnitts 33 des Profils 2 angeglichen.

Zur Herstellung des Profils 2 gemäß Figur 5 werden zunächst Matrize 21 und Gegenlager 30 mit Patrize 8 voneinander weg verlagert und das kreisrunde Ausgangsrohr 1 in der aus Figur 4 erkennbaren Lage in die Matrize 21 eingebettet. Das Ausgangsrohr 1 stützt sich hierbei an den die Mulde 25 begrenzenden Längskanten 34 an der Kuppe 26 der Stützbacke 22 sowie in zwei muldenförmigen Vertiefungen 35 der Innenseiten 31 der Formbacken 23 ab.

Anschließend wird das Gegenlager 30 relativ zur Matrize 21 verlagert, wobei die Patrize 8 analog zu der Darstellung der Figur 2 die der Patrize 8 benachbarte Umfangshälfte 10 des Ausgangsrohrs 1 U-förmig eindrückt, bis sich die Innenfläche 11 dieser Umfangshälfte 10 an der Innenfläche 12 der sich in der Matrize 21 abstützenden Umfangshälfte 3 linienförmig anlegt.

Durch anschließende weitere Relativverlagerung von Patrize 8 und Matrize 21, wobei auch die Formbacken 23 sich relativ zur Stützbacke 22 und zum Gegenlager 30 verlagern, wird dann die Querschnittskontur des Profils 2 gemäß Figur 5 erzeugt. Hierbei ist zu erkennen, dass die schleifenförmigen Ohrumschläge 13 in den Vertiefungen 35 der Formbacken 23 sowie in Vertiefungen 20 an der Patrize 8 einliegen.

Auch bei der Vorrichtung gemäß den Figuren 4 und 5 wird die Lage des Ausgangsrohrs 1 in der Position gemäß Figur 4 durch in die Stirnenden des Ausgangsrohrs 1 eingefahrene nicht näher veranschaulichte Formdorne während der Vorverformung gewährleistet.

### Bezugszeichenaufstellung

- 1 -: Ausgangsrohr
- 2 -: U-förmiges Profil
- 3 -: Umfangshälfte v. 1
- 4 -: Widerlager
- 5 -: Rohrachse
- 6 -: Mündungskanten v. 7
- 7 -: Mulde in 4
- 8 -: Patrize
- 9 -: Kuppe v. 8
- 10 -: Umfangshälfte v. 1
- 11 -: Innenfläche v. 10
- 12 -: Innenfläche v. 3
- 13 -: Ohrumschläge
- 14 -: Matrize
- 15 -: Innenkontur v. 14
- 16 -: eingedrücktes Ausgangsrohr
- 17 -: Mündungsabschnitte v. 15
- 18 -: Oberfläche v. 8
- 19 -: Vertiefungen an 15
- 20 -: Vertiefungen an 8
- 21 -: Matrize
- 22 -: Stützbacke v. 21
- 23 -: Formbacke v. 21
- 24 -: Schrägflächen v. 22
- 25 -: Mulde in 26
- 26 -: Kuppe v. 22
- 27 -: Schrägflächen v. 23
- 28 -: Außenseiten v. 23
- 29 -: Innenflächen v. 30
- 30 -: Gegenlager
- 31 -: Innenseiten v. 23
- 32 -: Schenkel v. 2
- 33 -: Bogen v. 2
- 34 -: Längskanten v. 25
- 35 -: Vertiefungen in 31

## Patentansprüche

1. Verfahren zum Umformen eines Ausgangsrohrs (1) mit kreisrundem Querschnitt in ein U-förmiges Profil (2), bei welchem die Innenfläche (11) einer Umfangshälfte (10) des Ausgangsrohrs (1) bis auf seitliche schleifenförmige Ohrumschläge (13) an der Innenfläche (12) der gegenüberliegenden Umfangshälfte (3) formschlüssig anliegt, wobei das an den Stirnenden durch Formdorne positionierte Ausgangsrohr (1) zunächst mit einer Umfangshälfte (3) an einem Widerlager (4, 21) mindestens bereichsweise abgestützt und durch eine dem Widerlager (4, 21) frontal gegenüberliegende leistenartige Patrize (8) mit konvex gekrümmter Kuppe (9) bis zum Kontakt der von der Patrize (8) belasteten Umfangshälfte (10) des Ausgangsrohrs (1) mit der diametral gegenüberliegenden Umfangshälfte (3) U-förmig eingedrückt wird, worauf die Patrize (8) und eine die Außenkontur des Profils (2) aufweisende Matrize (14, 21) bis zur Vollendung des U-förmigen Profils (2) unter angepasster Verlagerung der in den Stirnenden verbleibenden Formdorne relativ aufeinander zu verlagert werden.

2. Verfahren nach Anspruch 1, **dadurch gekennzeichnet, dass** das U-förmige Profil (2) einer Kalibrierung unterworfen wird.

3. Verfahren nach Anspruch 1 oder 2, **dadurch gekennzeichnet, dass** das Ausgangsrohr (1) an einem kreisabschnittsförmig gemuldeten einteiligen Widerlager (4) abgestützt und die gegenüberliegende Umfangshälfte (10) durch die Patrize (8) U-förmig eingedrückt wird,-wobei anschließend das Widerlager (4) durch eine Matrize (14) mit U-förmiger Innenkontur (15) ersetzt und das U-förmig eingedrückte Ausgangsrohr (16) durch die Patrize (8) sowie die Matrize (14) zum U-förmigen Profil (2) endverformt wird.

4. Verfahren nach Anspruch 1 oder 2, **dadurch gekennzeichnet, dass** das Ausgangsrohr (1) an einer dreiteiligen Matrize (21) als Widerlager über drei um etwa 90° zueinander versetzte Bereiche einer Umfangshälfte (3) abgestützt und die gegenüberliegende Umfangshälfte (10) durch die Patrize (8) U-förmig eingedrückt wird, worauf die drei Teile (22, 23) der Matrize (21) und die Patrize (8) relativ zueinander verlagert und das U-förmig eingedrückte Ausgangsrohr (16) zum U-förmigen Profil (2) endverformt wird.

5. Verfahren nach einem der Ansprüche 1 bis 4, **dadurch gekennzeichnet, dass** Verprägungen in der Endposition der Patrize (8) mittels Ziehkissen oder anderer Werkzeugtechniken in das Profil (2) eingebracht werden.

6. Vorrichtung zur Durchführung des Verfahrens nach einem der Ansprüche 1 bis 3, **dadurch gekennzeichnet, dass** einer leistenartigen Patrize (8) mit konvex gekrümmter Kuppe (9) einerseits ein Widerlager (4) mit einer kreisabschnittsförmigen Mulde (7) und andererseits eine Matrize (14) mit U-förmiger Innenkontur (15) sowie bogenförmig divergierenden Mündungsabschnitten (17) austauschbar sowie relativ verlagerbar gegenüberliegend zugeordnet sind.

7. Vorrichtung zur Durchführung des Verfahrens nach einem der Ansprüche 1, 2 oder 4, **dadurch gekennzeichnet, dass** einer leistenartigen Patrize (8) mit konvex gekrümmter Kuppe (9) eine auch die Funktion eines Widerlagers wahrnehmende dreiteilige Matrize (21) relativ verlagerbar gegenüberliegend zugeordnet ist, wobei sich die Matrize (21) aus einer der Patrize (8) frontal gegenüberliegenden Stützbacke (22) und aus zwei sich einerseits an der Stützbacke (2) und andererseits an einem die Patrize (8) tragenden Gegenlager (30) abstützenden seitlichen Formbacken (23) zusammensetzt.

8. Vorrichtung nach Anspruch 7, **dadurch gekennzeichnet, dass** die Stützbacke (2) dachförmig gestaltet und ihre Kuppe (26) mit einer bogenförmigen Mulde (25) versehen ist.

9. Vorrichtung nach Anspruch 7 oder 8, **dadurch gekennzeichnet, dass** die seitlichen Formbacken (23) mit sich an dachförmigen Schrägflächen (24) der Stützbacke (22) und an divergierenden Innenflächen (29) des Gegenlagers (30) abstützenden Schrägflächen (27, 28) versehen sind.

## Claims

1. A method of forming a tube blank (1) of circular cross-section into a U-shaped profile (2), wherein the inner surface (11) of a peripheral half (10) of the tube blank (1) bears positively, except for lateral loop-shaped lobes (13), against the inner surface (12) of the oppositely situated peripheral half (3), wherein the tube blank (1) positioned at the end faces by locating pins is first supported, at least in zones, by a perhipheral half (3) against an abutment (4, 21) and is pressed in the form of a U by a punch (8) in the form of a ledge situated frontally opposite the abutment (4, 21) and having a convexly curved crest (9) until contact between the peripheral half (10) of the tube blank (1) loaded by the punch (8) and the diametrically oppositely situated peripheral half (3), whereupon the punch (8) and a die (14, 21) having the outer contour of the profile (2) are moved relatively to one another until completion of the U-shaped profile (2), the locating pins which remain in the end faces being shifted accordingly.

2. A method according to claim 1, **characterised in that** the U-shaped profile (2) is subjected to a calibration.

3. A method according to claim 1 or 2, **characterised in that** the tube blank (1) is supported against a one-piece abutment (4) troughed in the form of a portion of a circle and the oppositely situated peripheral half (10) is pressed into the form of a U by the punch (8), the abutment (4) then being replaced by a die (14) of U-shaped inside contour (15) and the tube blank (16) pressed into the form of a U being finally formed into the U-shaped profile by the punch (8) and the die (14).

4. A method according to claim 1 or 2, **characterised in that** the tube blank (1) is supported against a three-part die (21) as an abutment over three zones of a peripheral half (3) offset by approximately 90° from one another and the oppositely situated peripheral half (10) is pressed into a form of a U by the punch (8), whereupon the three parts (22, 23) of the die (21) and the punch (8) are moved relatively to one another and the tube blank (16) pressed into the form of a U is finally formed into the U-shaped profile (2).

5. A method according to any one of claims 1 - 4, **characterised in that** embossings are formed in the profile (2) in the end position of the punch (8) by means of die cushions or other tool techniques.

6. Apparatus for performing the method according to any one of claims 1 - 3, **characterised in that** there are interchangeably associated with a punch (8) in the form of a ledge having a convexly curved crest (9), on the one hand, an abutment (4) having a trough (7) in the form of a portion of a circle and, on the other hand, a die (14) having a U-shaped inside contour (15) and arcuately diverging orifice portions (17), the said elements being disposed opposite one another and displaceable relatively to one another.

7. Apparatus for performing the method according to any one of claims 1, 2 or 4 **characterised in that** a three-part die (21) which also carries out the function of an abutment is associated with a punch (8) in a form of a ledge having a convexly curved crest (9), the said elements being disposed opposite one another and displaceable relatively to one another, the die (21) consisting of a support jaw (22) situated frontally opposite the punch (8) and of two lateral forming jaws (23) which bear on the one hand against the support jaw (2) and on the other hand against a co-acting bearing (30) carrying the punch (8).

8. Apparatus according to claim 7, **characterised in that** the support jaw (2) is roof-shaped and its crest (26) is provided with an arcuate trough (25).

9. Apparatus according to claim 7 or 8, **characterised in that** the lateral forming jaws (23) are provided with inclined surfaces (27, 28) bearing against roof-shaped inclined surfaces (24) of the support jaw (22) and against diverging inside surfaces (29) of the co-acting bearing (30).

## Revendications

1. Procédé de déformation d'un tube de départ (1) à section transversale circulaire, pour obtenir un profilé (2) en forme de U, procédé dans lequel la surface intérieure (11) d'une moitié (10) du périmètre dudit tube de départ (1) repose par concordance de formes contre la surface intérieure (12) de la moitié. opposée (3) dudit périmètre, à l'exception de lobes latéraux (13) en forme de boucles, sachant que le tube de départ (1), positionné aux extrémités frontales par des mandrins de mise en forme, prend tout d'abord appui au moins par zones sur une contre-butée (4, 21), par une moitié (3) du périmètre, puis est enfoncé en forme de U par un poinçon (8) du type barrette, situé frontalement en vis-à-vis de la contre-butée (4, 21) et pourvu d'une coiffe (9) à courbure convexe, jusqu'à ce que la moitié (10) du périmètre dudit tube de départ (1), contrainte par ledit poinçon (8), vienne au contact de la moitié (3) du périmètre diamétralement opposée, après quoi le poinçon (8), et une matrice (14, 21) présentant la configuration externe du profilé (2), sont déplacés en direction l'un de l'autre jusqu'à l'achèvement dudit profilé (2) en U, avec déplacement adapté des mandrins de mise en forme demeurant dans les extrémités frontales.

2. Procédé selon la revendication 1, **caractérisé par le fait que** le profilé (2) en U est soumis à un calibrage.

3. Procédé selon la revendication 1 ou 2, **caractérisé par le fait que** le tube de départ (1) prend appui sur une contre-butée monobloc (4) offrant une cuvette en forme de secteur circulaire, puis la moitié opposée (10) du périmètre est enfoncée en forme de U par le poinçon (8), la contre-butée (4) étant ensuite remplacée par une matrice (14) de configuration interne (15) en U, et le tube de départ (16) enfoncé en U étant soumis à un formage définitif, sous l'action du poinçon (8) ainsi que de la matrice (14), pour obtenir le profilé (2) en U.

4. Procédé selon la revendication 1 ou 2, **caractérisé par le fait que** le tube de départ (1) prend appui, par l'intermédiaire de trois régions d'une moitié (3) du périmètre qui sont mutuellement décalées d'environ 90°, sur une matrice (21) en trois parties remplissant la fonction d'une contre-butée, puis la moitié opposée (10) du périmètre est enfoncée en U par le poinçon (8), après quoi ledit poinçon (8) et les trois parties (22, 23) de ladite matrice (21) sont animés d'un mouvement relatif, et le tube de départ (16) enfoncé en U est soumis à un formage définitif pour obtenir le profilé (2) en U.

5. Procédé selon l'une des revendications 1 à 4, **caractérisé par le fait que** des empreintes sont ménagées dans le profilé (2), dans la position extrême du poinçon (8), au moyen de coussins de serre-flans ou autres techniques d'usinage.

6. Dispositif pour la mise en oeuvre du procédé selon l'une des revendications 1 à 3, **caractérisé par le fait que**, d'une part, une contre-butée (4) offrant une cuvette (7) en forme de secteur circulaire et, d'autre part, une matrice (14) possédant une configuration interne (15) en U, ainsi que des zones d'embouchure (17) divergeant en arc de cercle, sont associées à un poinçon (8) du type barrette pourvu d'une coiffe (9) à courbure convexe, en vis-à-vis dudit poinçon, avec faculté de remplacement et de mouvement relatif.

7. Dispositif pour la mise en oeuvre du procédé selon l'une des revendications 1, 2 ou 4, **caractérisé par le fait qu'**une matrice (21) en trois parties, remplissant également la fonction d'une contre-butée, est associée à un poinçon (8) du type barrette pourvu d'une coiffe (9) à courbure convexe, en vis-à-vis dudit poinçon, avec faculté de mouvement relatif, sachant que ladite matrice (21) se compose d'une mâchoire d'appui (22) faisant face audit poinçon (8), et de deux mâchoires latérales de formage (23) prenant appui, d'une part, contre ladite mâchoire d'appui (2) et, d'autre part, contre une butée (30) portant ledit poinçon (8).

8. Dispositif selon la revendication 7, **caractérisé par le fait que** la mâchoire d'appui (2) revêt la forme d'une toiture, et son sommet (26) est muni d'une cuvette (25) en arc de cercle.

9. Dispositif selon la revendication 7 ou 8, **caractérisé par le fait que** les mâchoires latérales de formage (23) sont pourvues de surfaces inclinées (27, 28) prenant appui contre des surfaces inclinées (24) de la mâchoire d'appui (22), configurées en toiture, et contre des surfaces intérieures divergentes (29) de la butée (30).
